# EUROPÄISCHE PATENTSCHRIFT

(11) **EP 0 922 315 B1**
(45) Veröffentlichungstag und Bekanntmachung des Hinweises auf die Patenterteilung: **24.05.2000**
(21) Anmeldenummer: 97942880.2
(22) Anmeldetag: 26.08.1997
(51) Int. Cl.: H01R 13/703, H01R 13/62

(54) **ELEKTROMECHANISCHE VERBINDUNGSVORRICHTUNG**
ELECTROMECHANICAL CONNECTING DEVICE
DISPOSITIF DE CONNEXION ELECTROMECANIQUE

(30) Priorität: 29.08.1996 DE 29615005 U
(43) Veröffentlichungstag der Anmeldung: 16.06.1999
(73) Patentinhaber: Bullinger, Achim, 89551 Koenigsbronn/Zang (DE); Fritsch, Klaus-Dieter, 89522 Heidenheim (DE)
(72) Erfinder: BULLINGER, Achim, D-89551 Königsbronn (DE); FRITSCH, Klaus-Dieter, D-89522 Heidenheim (DE); NEIDLEIN, Hermann, D-89518 Heidenheim (DE)
(74) Vertreter: Lorenz, Werner, Dipl.-Ing.
(86) Internationale Anmeldenummer: EP9704656
(87) Internationale Veröffentlichungsnummer: WO9809346

(56) Entgegenhaltungen:
- EP-A- 0 420 058
- WO-A-92/16002
- DE-U- 29 516 069
- US-A- 4 647 120

## Beschreibung

Die Erfindung betrifft eine elektromechanische Verbindungsvorrichtung nach der im Oberbegriff von Anspruch 1 näher definierten Art.

Eine Verbindungsvorrichtung dieser Art ist in der EP 0 573 471 B1 beschrieben. Durch die vorbekannte Verbindungsvorrichtung, die aus einer Schalteinrichtung, welche die Funktion einer Steckdose herkömmlicher Art übernimmt, und einer Auslöseeinrichtung, welche die Funktion eines Stekkers übernimmt, besteht, wird eine Verbindungsvorrichtung geschaffen, die eine sehr geringe Bautiefe aufweist und die darüber hinaus hohen Sicherheitsanforderungen entspricht.

Bei der elektromechanischen Verbindungsvorrichtung nach der EP 0 573 471 B1 erfolgt sowohl der mechanische als auch der elektrische Kontakt über Magnete. Hierzu sind sowohl ein Arbeitsschlitten, der mit Stromzuführungskontakten verbindbar ist, als auch die Schaltmagnete elektrisch leitend. Die Stromverbindung wird direkt über Kontakthütchen zu Auslösemagnete in die Auslöseeinrichtung geleitet, die ebenfalls elektrisch leitend sind. Nachteilig bei dieser Stromführung ist jedoch, daß eine elektrische Leitfähigkeit im Falle eines Kurzschlusses zu einem Verlust der hitzeempfindlichen magnetischen Bauteile führt. Außerdem ist die vorbekannte Vorrichtung aufgrund der Spannungs- und Stromleitung über die Kontakthütchen und die Magnete noch relativ breit gebaut.

Mit codierten Magneten ist gemeint, daß mehrere kleine Magnetteile mit unterschiedlichen Polaritäten zu einem Gesamtmagneten verbunden sind. Eine magnetische Anziehungskraft kann nur durch entsprechend entgegengesetzt polarisierte und in gleicher Weise codierte Magnetteile erreicht werden. Dies ist durch das Zusammenwirken der Magnete in der Schalteinrichtung und in der Auslöseeinrichtung entsprechend verwirklicht. Gegenüber bekannten Magneten wird keine magnetische Anziehungskraft erzeugt.

Auf diese Weise ist sichergestellt, daß der Arbeitsschlitten nur bei einer Annäherung bzw. einem Aufsetzen der Auslöseeinrichtung auf die Schalteinrichtung von seiner Ruhelage abgehoben und in die elektrische Schaltposition gebracht wird, in der auf die beiden Pole des Kontaktpaares der Schalteinrichtung Strom gebracht wird. Dieser Strom wird dann über die Pole des Kontaktpaares der Auslöseeinrichtung zu dem Verbraucher geleitet. Nach einem Abheben der Auslöseeinrichtung und damit nach einer Entfernung der Magnetkraft fällt der Arbeitsschlitten wieder in die Ruheposition ab, womit die Stromzuführung zu den beiden Polen des Kontaktpaares unterbrochen wird.

Die vorbekannte elektromechanische Verbindungsvorrichtung arbeitet sehr sicher, insbesondere wenn die elektrischen Kontaktpaare und damit ihre Pole von den codierten Magneten getrennt angeordnet werden. Bei Auftreten von sehr hohen und unerwarteten Überspannungen, z.B. einem Kurzschluß, könnte es in Extremsituationen jedoch zu einem Verkleben bzw. Verschweißen von Teilen in der Auslöseeinrichtung kommen. In einem derartigen Falle könnte es passieren, daß der Arbeitsschlitten nach einem Entfernen der Auslöseeinrichtung nicht mehr abfällt, womit Strom auf dem freiliegenden stromführenden Pol liegt. Damit besteht die Gefahr von Stromunfällen.

Auch wenn eine derartige Situation in der Praxis bei einer sachgemäßen Handhabung kaum auftreten dürfte, so liegt der vorliegenden Erfindung trotzdem die Aufgabe zugrunde die eingangs erwähnte elektromechanische Verbindungsvorrichtung derart zu verbessern, daß auch in einer Extremsituation, bei dem es zu einem Verkleben des Arbeitsschlittens in der stromgeschalteten Lage kommen könnte, elektrische Unfälle zu vermeiden, insbesondere trotzdem eine Stromunterbrechung zu den Polen zu erreichen.

Erfindungsgemäß wird diese Aufgabe durch die im kennzeichnenden Teil von Anspruch 1 genannten Merkmale gelöst.

Durch das erfindungsgemäße Sicherungsteil in der Schalteinrichtung im Zusammenwirken mit dem entsprechenden Gegenteil in der Auslöseeinrichtung wird sicher vermieden, daß bei einem Festkleben des Arbeitsschlittens in der stromgeschalteten Lage der stromführende Pol der Schalteinrichtung weiter unter Strom steht. Die Erfinder gingen dabei von der Erkenntnis aus, daß ein entsprechend "normaler" Magnet im Zusammenwirken mit einem ferromagnetischen Material oder einem anderen Magneten ein eigenes und - fall nötig - weitreichenderes Magnetfeld aufweist, insbesondere wenn entsprechend hochwertige Magnete verwendet werden, im Vergleich zu den codierten Schaltmagneten. Dies bedeutet, das Sicherungsteil in der Schalteinrichtung wird stets zuerst von seinem Gegenstück in der Auslöseeinrichtung angezogen und verbleibt dann länger in der Position als die codierten Schaltmagnete auf dem Arbeitsschlitten. Da jedoch das Sicherungsteil vom Arbeitsschlitten und damit auch von den Schaltmagneten und auch von der Stromführung unabhängig ist, fällt es auf jeden Fall bei einer Abtrennung der Auslöseeinrichtung in seine Ruhelage zurück. Verbleibt nun der Arbeitsschlitten in seiner stromgeschalteten Lage und fällt nicht in seine Ruhelage zurück, so kann das alleine in die Ruhelage zurückkehrende Sicherungsteil für einen gewollten Kurzschluß und damit für eine Stromunterbrechung zu den freiliegenden Kontaktelementen sorgen. Hierzu ist es lediglich erforderlich, geeignete Stromleitungen für diesen Zweck vorzusehen. So kann z. B. bei fehlendem Verbraucher den Strom durch den verschweißten Schlitten von der Oberseite zur Unterseite der Kontaktstellen geleitet werden. Da sich jedoch das Sicherungsteil in seine Ruhelage zurückbewegt hat und damit unter dem Arbeitsschlitten liegt, kann es in dieser Lage die beiden Pole des Kontaktpaares der Schalteinrichtung überbrücken. Auf diese Weise kommt es zu einem Kurzschluß, durch den an einer entsprechenden Stelle die gesamte Stromzuführung unterbrochen wird.

In einfacher Weise kann dies dadurch erfolgen, daß in der Schalteinrichtung oder einem mit der Schalteinrichtung verbundenen Teil eine Glühsicherung angeordnet ist, die bei Kurzschluß durchbrennt. Derartige Glühsicherungen, die entsprechend in stromführenden Leitungen liegen, sind allgemein bekannt.

Eine einfache konstruktive und platzsparende Anordnung und Ausbildung des Sicherungsteiles kann darin bestehen, daß das Sicherungsteil in einer Aussparung des Arbeitsschlittens, vorzugsweise in einem zentralen Bereich, liegt.

Für eine einfache und einwandfreie Funktion des Sicherungsteiles wird man unter bzw. hinter dem Sicherungsteil auf der von der Auslöseeinrichtung abgewandten Seite einen Magneten oder ein Teil aus einem ferromagnetischen Material vorsehen, durch den das Sicherungsteil sicher in die Ruhelage zurückgebracht wird. Es ist lediglich dafür zu sorgen, daß die magnetische Anziehungskraft zwischen dem Sicherungsteil und dem dahinter bzw. darunter angeordneten Magnet oder dem ferromagnetischen Material geringer ist als die magnetische Anziehungskraft durch das Gegenstück in der Auslöseeinrichtung. Dies läßt sich in einfacher Weise durch die Magnetstärke des Magnetes und/oder der jeweiligen Abstände erreichen.

Eine sehr vorteilhafte Weiterbildung der Erfindung kann darin bestehen, daß das Sicherungsteil am Umfang mit vorstehenden Noppen oder Stiften versehen ist, wobei das Sicherungsteil bei seiner Bewegung von der Ruhelage in die elektrisch geschaltete Lage eine Drehbewegung um seine Längsachse durchführt und wobei der Arbeitsschlitten mit an die Noppen- oder Stiftgröße und Form angepaßte Aussparungen aufweist, die in der stromgeschalteten Lage des Arbeitsschlittens die Noppen oder Stifte aufnehmen.

Durch die Verdrehung des Sicherungsteiles während seiner Bewegung wird eine zusätzliche Sicherheit erreicht. Hierzu ist es lediglich erforderlich die Drehung so zu steuern, daß im stromgeschalteten Zustand die Noppen bzw. Stifte sich in einer derartigen Position befinden, daß sie in den entsprechenden Aussparungen im Arbeitsschlitten liegen. Im Normalfall kehren die codierten Schaltmagnete beim Abtrennen der Auslöseeinrichtung zuerst in ihre Ruhelage zurück, insbesondere wenn sie durch Rückstellfedern unterstützt sind. Das Sicherungsteil folgt entsprechend später mit einer Verdrehung. Durch diese Verdrehung wird erreicht, daß die Noppen oder Stifte in der Ruhelage nicht mehr mit den Aussparungen fluchten. Vielmehr drücken in dieser Lage die Noppen oder Stifte auf den Arbeitsschlitten und halten diesen in seiner Ruheposition. Dies bedeutet, es kann in der Ruheposition auch nicht zu unerwünschten Schwingungen des Arbeitsschlittens, z.B. aufgrund von äußeren Stößen oder Erschütterungen, kommen. Der Arbeitsschlitten liegt vielmehr fest eingeklemmt zwischen den Noppen oder Stiften des Sicherungsteiles und der unteren bzw. hinteren Wandung der Schalteinrichtung fest.

Umgekehrt, bei einer Aktivierung wird auf diese Weise erreicht, daß sich zuerst das Sicherungsteil in die stromgeschaltete Position bewegen muß und erst danach der Arbeitsschlitten folgen kann. Erst durch die Drehung des Sicherungsteiles auf dem Wege in die elektrisch geschaltete Position können sich die Aussparungen des Arbeitsschlittens über die Noppen bzw. Stifte schieben und damit fluchten, wonach die elektrische Schaltung erfolgt.

Vorteilhafte Weiterbildungen und Ausgestaltungen ergeben sich aus den übrigen Unteransprüchen und aus dem nachfolgend anhand der Zeichnung beschriebenen Ausführungsbeispiel.

Es zeigt:
- Fig. 1: einen Schnitt nach der Linie I-I durch die Schalteinrichtung und die daraufgesetzte Auslöseeinrichtung
- Fig. 2: eine Draufsicht auf die Schalteinrichtung
- Fig. 3: einen Schnitt nach der Linie III-III der Fig. 2 mit dem Arbeitsschlitten in Ruhestellung
- Fig. 4: einen Schnitt entsprechend dem nach der Fig. 3 mit aufgesetzter Auslöseeinrichtung im Schnitt und dem Arbeitsschlitten in stromgeschaltetem Zustand
- Fig. 5: einen Schnitt durch die Schalteinrichtung
- Fig. 6: einen Schnitt nach der Linie VI-VI der Fig. 5 durch den oberen Gehäuseteil der Schalteinrichtung
- Fig. 7: einen Schnitt nach der Linie VII-VII der Fig. 5 durch den oberen Gehäuseteil der Schalteinrichtung
- Fig. 8: einen Schnitt nach der Linie VIII-VIII der Fig. 5 durch den oberen Gehäuseteil der Schalteinrichtung
- Fig. 9: eine Draufsicht auf den Arbeitsschlitten
- Fig. 10: einen Schnitt nach der Linie X-X der Fig. 9
- Fig. 11: einen Schnitt nach der Linie XI-XI der Fig. 9
- Fig. 12: eine vergrößerte Darstellung des Sicherungsteiles mit einem wendelförmigen Stift zu dessen Führung

Die elektromechanische Verbindungsvorrichtung besteht aus einer Schalteinrichtung 1, die die Funktion einer herkömmlichen Steckdose ersetzt und die im allgemeinen an einer gewünschten Stelle fest eingebaut ist, sofern sie nicht als Adapter zur Verbindung mit herkömmlichen Steckdosen oder als Verlängerungskabel dient, und aus einer Auslöseeinrichtung 2, die die Funktion eines herkömmlichen Stekkers ersetzt, welche im allgemeinen mit einem Verbraucher verbunden ist oder welcher direkt an einem Verbraucher angeordnet ist. Sobald eine elektrisch leitende Verbindung zwischen der Schalteinrichtung 1 und der Auslöseeinrichtung 2 geschaffen ist, wird der jeweilige mit der Auslöseeinrichtung 2 verbundene Verbraucher entsprechend mit Strom versorgt.

Grundsätzlich ist diese Schalteinrichtung 1 und die dazugehörige Auslöseeinrichtung 2 vom gleichen Aufbauprinzip wie die in der EP 0 573 471 B1 beschriebene elektromechanische Verbindungsvorrichtung. So weist die Schalteinrichtung 1 eine geschlossene Baueinheit auf, die in nicht näher dargestellter Weise aus einem Gehäuse und einem Deckel besteht. In die Schalteinrichtung 1 mündet zur Verbindung mit einer Stromquelle eine Kabelverbindung 3. Die Auslöseeinrichtung ist ebenfalls im allgemeinen zweiteilig ausgebildet und mit einer Kabelverbindung 6 versehen, sofern die Auslöseeinrichtung 2 nicht selbst Teil eines Verbrauchers darstellt bzw. direkt in den Verbraucher eingebaut ist.

Im Ruhezustand, d.h. wenn die Auslöseeinrichtung 2 nicht auf die Schalteinrichtung 1 aufgesetzt ist, ist ein Arbeitsschlitten 4, auf dem Schaltmagnete 5 in Form von codierten Magnetteilen 5a-5d angeordnet sind, durch eine ferromagnetische Rückhalteplatte 7 auf dem Boden des Gehäuses gehalten. Die ferromagnetische Rückhalteplatte kann auch ein Magnetring sein. Wie aus der Fig. 2 ersichtlich ist, liegen sich zwei codierte Schaltmagnete 5 mit jeweils vier codierten Magnetteilen 5a-5d diametral gegenüber. Jeder codierte Magnet 5, bestehend aus der Vierergruppe, weist jeweils zwei Nord- und zwei Südpole auf, wobei die Pole so zueinander angeordnet sind, daß jeweils unterschiedliche Polaritäten aneinander angrenzen. Die codierten Magnete 5 sind im Inneren der Schalteinrichtung 1 auf dem Arbeitsschlitten 4 so angeordnet, daß sie bei ihrer Bewegung in entsprechenden Bohrungen geführt sind (siehe z.B. Fig. 1).

Zwei sich diametral gegenüberliegende Rückstellfedern 8, die ebenfalls in Bohrungen der Schalteinrichtung geführt sind, sorgen dafür, daß der Arbeitsschlitten 4 zusätzlich durch eine entsprechende Federkraft im nichtgeschalteten Zustand auf der ferromagnetischen Platte 7 gehalten ist. Gleichzeitig sorgen sie dafür, daß nach einem Abnehmen der Auslöseeinrichtung 2 von der Schalteinrichtung 1 der Arbeitsschlitten 4 wieder zur Anlage auf der ferromagnetischen Platte 7 gebracht wird. In den Figuren 5 bis 11 ist die Stromführung in der Schalteinrichtung bis zu einem stromführenden Pol 9 und einem Nullpol 10 als Nulleiter näher ersichtlich. Die Pole 9 und 10 sind als Stifte ausgebildet und ragen aus der Oberseite der Schalteinrichtung, im wesentlichen bündig mit der Oberseite, aus dieser frei heraus.

Die Stromeinleitung von der Kabelverbindung 3 aus erfolgt zu einem Kontaktelement 11 (Nulleiter) und einem Kontaktelement 12 (Phase) im oberen Gehäusebereich. Der Stromverlauf über Brücken und Kontaktelemente ist aus Übersichtlichkeitsgründen nachfolgend nur für den Eingangskontakt 12 dargestellt. Unter dem Eingangskontakt 12 befindet sich auf dem Arbeitsschlitten ein Kontaktelement 13, das über eine elektrische Brücke zu einem weiteren Kontaktelement 14 auf dem Arbeitsschlitten den Strom leitet. Über dem Kontaktelement 14 befindet sich in dem Gehäuseoberteil ein weiteres Kontaktelement 15, welches wiederum über eine bogenförmige Brücke 16 mit einem Kontakt 17, der sich ebenfalls im oberen Gehäuseteil befindet, in elektrischem Kontakt stehen. Unter dem Kontaktelement 17 befindet sich auf dem Arbeitsschlitten 4 ein Kontaktelement 18, das wiederum über eine elektrisch leitende Brücke mit einem Kontaktelement 19 auf dem Arbeitsschlitten verbunden ist. Das Kontaktelement 19 befindet sich unterhalb des zur Oberfläche der Schalteinrichtung führenden Poles 9. Wie aus den Figuren 9 und 11 ersichtlich ist, befinden sich die Kontaktelemente 13, 14 und 18, 19 auf elastischen Zungen des Arbeitsschlittens, die durch entsprechende Schlitze in dem Arbeitsschlitten gebildet sind. Auf diese Weise ist bei Stromführung ein entsprechend satter Kontakt gegeben.

Grundsätzlich könnte die Stromführung von dem oberen Gehäuseteil der Schalteinrichtung über den Arbeitsschlitten und zurück zu dem oberen Gehäuseteil und damit zu dem Pol 9 auch über eine einfache Brücke erfolgen. Die Ausführung über die beiden Brücken und das bogenförmige Brückenteil 16 im oberen Gehäuseteil haben jedoch den Vorteil, daß auf diese Weise die aufgrund der Stromstärke geforderten Abstände im Ruhezustand bzw. nicht geschalteten Zustand auf die Hälfte reduziert werden können. Die halbkreisförmige Brücke 16 ist lediglich aus konstruktiven Gründen in diesem Fall erforderlich, um an dem Pol 9 bzw. 10 "vorbeizukommen". Aus der Fig. 9 sind auch die Kontaktelemente und Brücken auf dem Arbeitsschlitten für die Stromführung zu dem Pol 10 ersichtlich. Aus der Fig. 5 ist ebenfalls im oberen Teil der Zeichnung die ringförmige Brücke hierfür ersichtlich.

Zusätzlich zu dieser grundsätzlich aus der eingangs erwähnten europäischen Patentschrift genannten Funktionsweise weist die vorliegende elektromechanische Verbindungsvorrichtung ein Sicherungsteil 20 auf. Das Sicherungsteil 20 ist entweder als Sicherungsmagnet ausgebildet, der mit entsprechend ferromagnetischen Platten bzw. Gegenstücken zusammenarbeitet oder er besteht aus einer Scheibe aus ferromagnetischem Material. Bei dem vorliegenden Ausführungsbeispiel ist das Sicherungsteil 20 aus einer Scheibe aus einem ferromagnetischen Material gebildet und in der Auslöseeinrichtung 2 befindet sich ein mit dem Sicherungsteil 20 zusammenarbeitender Magnet 21. Ein weiterer Rückholmagnet 22 befindet sich im Unterteil der Schalteinrichtung 1. Wie aus den Figuren ersichtlich ist, befindet sich das Sicherungsteil 20 im zentralen Bereich der Schalteinrichtung und der Magnet 21 in der Auslöseeinrichtung 2 liegt beim Aufsetzen der Auslöseeinrichtung auf die Schalteinrichtung 1 direkt darüber. In gleicher Weise liegt der Rückholmagnet 22 direkt unter dem Sicherungsteil 20 (siehe insbesondere Figuren 1, 3 und 4).

Aus den Figuren 2 bis 5 ist insbesondere die Wirkungsweise des Sicherungsteiles 20 ersichtlich. Von den bogenförmigen Kontakten 16 führen jeweils zu beiden Seiten Sicherheitsleitungen 23a und 23b nach unten bis zum unteren Gehäusebereich der Schalteinrichtung 1 und von da aus am Boden entlang nach innen bis zu dem Bereich des Sicherungsteiles 20. Das Sicherungsteil 20 ist mit einer zentralen Bohrung versehen. Diese Bohrung dient als Führung auf einem Dorn 24. Der Dorn 24 besitzt auf seinem Umfang eine Wendelform. Diese Wendelform arbeitet mit einer entsprechenden Gegenwendel der hierzu entsprechend wendelförmig ausgebildeten zentralen Bohrung in dem Sicherungsteil 20 zusammen. Das Sicherungsteil 20 ist weiterhin auf seinem Umfang mit zwei sich diametral gegenüberliegenden Noppen bzw. Stiften 25 versehen. Der Dorn 24 ist mit dem unteren Bereich des Gehäuses der Schalteinrichtung 1 fest verbunden. Durch die Wendelform des Dornes 24 und die wendelförmige Bohrung in dem Sicherungsteil 20 bewegt sich das Sicherungsteil mit einer entsprechenden Verdrehung nach unten und oben. Auf diese Weise werden die aus dem Umfang des Sicherungsteiles 20 vorragenden beiden Stifte 25 in ihrer Umfangslage entsprechend verdreht. Das Sicherungsteil funktioniert nun auf folgende Weise:

Im Ruhezustand, siehe Fig. 3, liegt das Sicherungsteil auf dem Arbeitsschlitten 4 und drückt diesen damit aufgrund der Magnetkraft des Sicherungsteiles 20 im Zusammenwirken mit dem Magnet 22 den Arbeitsschlitten 4 auf die Gehäuseunterseite der Schalteinrichtung 1. Wird die Auslöseeinrichtung 2 auf die Schalteinrichtung 1 aufgesetzt, so zieht der Magnet 21 das Sicherungsteil 20 an, womit sich das Sicherungsteil 20 entsprechend zusammen mit einer leichten Drehbewegung nach oben bewegt. Der Arbeitsschlitten 4 folgt nach, wobei für diesen die codierten Magnete 5, welche mit entsprechend gegengesetzt codierten Magneten 26 in der Auslöseeinrichtung 2 zusammenarbeiten. Zur Entfaltung der erforderlichen Magnetkraft sind die codierten Magnete 26 in gleicher Weise in zwei Vierergruppen mit jeweils vier Einzelmagneten zusammengefaßt, wobei die Einzelmagnete entsprechend zu den Einzelmagneten 5a-5c der Schalteinrichtung entgegengesetzt polarisiert sind.

Mit dem Anziehen des Arbeitsschlittens an die Unterseite des Gehäuseoberteiles der Schalteinrichtung 1 wird auch über die Kontaktelemente die Verbindung von den Eingangskontakten 11 und 12 zu den Polen 9 und 10 geschaffen. Der Stromweg für die beim Eingangskontakt 12 ankommende Phase ist dabei von dem Eingangskontakt 12 zu dem Kontaktelement 13 auf dem Arbeitsschlitten und dort zu dem Kontaktelement 14, anschließend zurück auf das Gehäuseoberteil zu dem Kontaktelement 15 und über die ringbogenförmige Brücke 16 zu dem Kontaktelement 17. Von da aus gelangt der Strom wieder zu dem Kontaktelement 18 auf dem Arbeitsschlitten und von dort aus über das Kontaktelement 19 zurück auf den im Gehäuseoberteil angeordneten Pol 9. Der Stromverlauf von dem Eingangskontakt 11 zu dem Pol 10 erfolgt in äquivalenter Weise.

Wird die Auslöseeinrichtung 2 von der Schalteinrichtung 1 abgenommen, so fällt zuerst der Arbeitsschlitten 4 aufgrund der geringeren Magnetkraft der codierten Magnete ab, womit der Stromkreis unterbrochen wird. Anschließend fällt auch mit einer entsprechenden Verdrehung das Sicherungsteil 20 ab, da es von dem Magneten 22 angezogen wird. Dabei kommt es zu einer leichten Verdrehung, wodurch sich die über den Umfang vorstehenden Stifte 25 auf den Arbeitsschlitten in der unteren Position auflegen. In geschaltetem Zustand stören die vorstehenden Stifte 25 die Bewegung des Arbeitsschlittens 4 jedoch nicht, denn in dieser Lage befinden sie sich in Aussparungen 27 des Arbeitsschlittens 4, die an die größeren Formen der Stifte 25 angepaßt sind. Aus Fig. 9 ist diese Lage ersichtlich.

Bleibt aus irgendwelchen Gründen nun der Arbeitsschlitten, z.B. durch ein Verkleben, auch bei Abnahme der Auslöseeinrichtung 2 in seiner oberen Position, so bedeutet dies, daß der Stromfluß bis zu den Polen 9 und 10 weitergegeben ist. Im Normalfall würden die Pole 9 und 10 den Stromkontakt zu entsprechenden Gegenkontakten 28 und 29 in der Auslöseeinrichtung herstellen, um den gewünschten Verbraucher mit Strom zu versorgen. Bei Fehlen der Auslöseeinrichtung 2 wäre nun die Gefahr von Stromunfällen aufgrund der freiliegenden Pole 9 und 10 gegeben. Damit trotzdem kein Strom in diesem Falle auf die Pole 9 und 10 kommt, ist das Sicherungsteil 20 vorgesehen. Nach Entfernen der Auslöseeinrichtung 2 wird nämlich das Sicherungsteil 20, das ja unabhängig von dem Arbeitsschlitten 4 arbeitet und hierzu in einer entsprechenden Bohrung des Arbeitsschlittens frei sich bewegen kann, von dem Magneten 22 angezogen. Dies bedeutet, er kehrt in seine Ruhestellung zurück und sitzt damit auf das Gehäuseunterteil auf. Da jedoch - im Unterschied zu der normalen Ruhestellung des Arbeitsschlittens 4 in seiner unteren Lage gemäß Fig. 3 - in einem derartigen Fall, wenn der Arbeitsschlitten 4 auf der Unterseite des Gehäuseoberteiles des Sicherungsteiles 1 verblieben ist, auf den Ringbogenkontakten 16 Strom. Der Strom von den beiden Ringbogenkontakten 16 wird über die Sicherungsleitung 23a und 23b nach unten bis unter das Sicherungsteil 20 geleitet. Dies bedeutet, sobald das Sicherungsteil 20 in seine Ruhelage nach Abnehmen der Auslöseeinrichtung 2 zurückkehrt, wird ein gewollter Kurzschluß zwischen den beiden Polen 9 und 10 geschaffen. Dieser Kurzschluß kann dann dazu verwendet werden, daß die gesamte Stromzuführung unterbrochen wird. Dies kann beispielsweise dadurch erfolgen, daß in der Kabelzuführung 3 oder eingangsseitig in der Schalteinrichtung 1 bei der Stromzuführung eine an sich bekannte Glühsicherung 30 vorgesehen ist, die in diesem Falle durchbrennt und damit die Stromverbindung sicher unterbricht.

Das Sicherungsteil 20 liegt in einer zentralen Aussparung des Arbeitsschlittens 4.

## Patentansprüche

1. Elektromechanische Verbindungsvorrichtung mit einer über Stromzuführungskontakte (3) mit einer Stromquelle verbindbaren und auf einem Arbeitsschlitten (4) angeordnete Schaltmagnete (5) aufweisenden Schalteinrichtung (1), und mit einer Auslösemagnete aufweisenden und mit einem Verbraucher elektrisch verbindbaren Auslöseeinrichtung (2), durch die die Schaltmagnete von einer Ruhelage entgegen einer Rückhaltekraft in eine Arbeitslage bringbar sind und dabei der Kontakt von Kontaktpaaren und damit die elektrische Verbindung zwischen der Schalteinrichtung und der Auslöseeinrichtung herstellbar ist, wobei die Schaltmagnete durch eine spezielle Codierung mit den in der Auslöseeinrichtung angeordneten Auslösemagneten zur Realisierung bestimmter Magnetfelder für den Schaltvorgang zusammenarbeiten
**dadurch gekennzeichnet**, daß
in der Schalteinrichtung (1) wenigstens ein Sicherungsteil (20) in Form eines Sicherungsmagneten oder eines ferromagnetischen Materials derart aus einer Ruhelage in eine stromgeschaltete Lage durch einen in der Auslöseeinrichtung (2) angeordneten Gegenmagnet (21) oder ein ferromagnetisches Teil in Richtung auf die Auslöseeinrichtung (2) verschiebbar ist, daß das Sicherungsteil (20) bei einem Verbleiben des Arbeitsschlittens (4) im stromgeschalteten Zustand auch bei abgenommener Auslöseeinrichtung (2) bei der Rückkehr des Sicherungsteiles (20) in die Ruhestellung ein gewollter Kurzschluß zwischen den Polen (9,10) des Kontaktpaares der Schalteinrichtung (1) bewirkt.

2. Elektromechanische Verbindungsvorrichtung nach Anspruch 1,
**dadurch gekennzeichnet**, daß
in der Schalteinrichtung (1) oder einem mit der Schalteinrichtung (1) verbundenen Teil eine Glühsicherung (30) angeordnet ist, die bei Kurzschluß durchbrennt.

3. Elektromechanische Verbindungsvorrichtung nach Anspruch 1,
**dadurch gekennzeichnet**, daß
das Sicherungsteil (20) in einer zentralen Aussparung des Arbeitsschlittens (4) liegt.

4. Elektromechanische Verbindungsvorrichtung nach Anspruch 3,
**dadurch gekennzeichnet**, daß
hinter bzw. unter dem Sicherungsteil (20) auf der von der Auslöseeinrichtung (2) abgewandten Seite der Schalteinrichtung (1) ein Rückhaltemagnet (22) oder ein ferromagnetisches Rückhalteteil angeordnet ist.

5. Elektromechanische Verbindungsvorrichtung nach Anspruch 1,
**dadurch gekennzeichnet**, daß
das Sicherungsteil (20) am Umfang mit vorstehenden Noppen oder Stiften (25) versehen ist, wobei das Sicherungsteil (20) bei seiner Bewegung von der Ruhelage in die elektrisch geschaltete Lage eine Drehbewegung um seine Längsachse durchführt und wobei der Arbeitsschlitten (4) mit an die Noppen oder Stiftgröße und Form angepaßte Aussparungen (27) aufweist, die in der stromgeschalteten Lage des Arbeitsschlittens (4) die Noppen oder Stifte (25) aufnehmen.

6. Elektromechanische Verbindungsvorrichtung nach Anspruch 5,
**dadurch gekennzeichnet**, daß
das Sicherungsteil (20) wendel- oder spiralförmig während seiner Bewegung aus der Ruhelage in die elektrisch geschaltete Lage bewegbar ist.

7. Elektromechanische Verbindungsvorrichtung nach Anspruch 6,
**dadurch gekennzeichnet**, daß
das Sicherungsteil (20) auf einem Dorn (24) gelagert ist, wobei die Drehbewegung des Sicherungsteiles (20) durch eine Spiralnut- und Stiftverbindung zwischen dem Dorn (24) und dem Sicherungsteil (20) erfolgt.

## Claims

1. Electromechanical connecting device having a switching device (1), which can be connected to a current source via power supply contacts (3) and has switching magnets (5) arranged on a working carriage (4), and having a triggering device (2) which has triggering magnets and can be electrically connected to a consumer and by means of which the switching magnets can be brought from a rest position into a working position against a restraining force, in the presence of which it is possible to make the contact between pairs of contacts, and thus to make the electric connection between the switching device and the triggering device, the switching magnets cooperating by means of a special coding with the triggering magnets arranged in the triggering device for the purpose of realizing specific magnetic fields for the switching operation, characterized in that in the switching device (1) at least one safety part (20) in the form of a safety magnet or a ferromagnetic material can be displaced in the direction of the triggering device (2) from a rest position into a live position by a matching magnet (21) or a ferromagnetic part arranged in the triggering device (2) in such a way that, with the working carriage (4) remaining in the live state, when the safety part (20) returns to the rest position it effects an intentional short circuit between the poles (9, 10) of the pair of contacts of the switching device (1) even with the triggering device (2) removed.

2. Electromechanical connecting device according to Claim 1, characterized in that a glow protection device (30) which burns through in the event of a short circuit is arranged in the switching device (1) or a part connected to the switching device (1).

3. Electromechanical connecting device according to Claim 1, characterized in that the safety part (20) is situated in a central cutout in the working carriage (4).

4. Electromechanical connecting device according to Claim 3, characterized in that a restraining magnet (22) or a ferromagnetic restraining part is arranged behind or below the safety part (20) on the side of the switching device (1) averted from the triggering device (2).

5. Electromechanical connecting device according to Claim 1, characterized in that the safety part (20) is provided on the circumference with projecting knobs or pins (25), the safety part (20) executing a rotary movement about its longitudinal axis when moving from the rest position into the electrically switched position, and the working carriage (4) having cutouts (27) which are matched to the size and shape of the 15 knobs or pins and hold the knobs or pins (25) in the live position of the working carriage (4).

6. Electromechanical connecting device according to Claim 5, characterized in that the safety part (20) can be moved in the fashion of a helix or spiral during its movement from the rest position into the electrically switched position.

7. Electromechanical connecting device according to Claim 6, characterized in that the safety part (20) is mounted on a mandrel (24), the rotary movement of the safety part (20) being performed by a spiral groove/pin connection between the mandrel (24) and the safety part (20).

## Revendications

1. Dispositif de connexion électromécanique comprenant un dispositif de commutation (1) qui peut être raccordé à une source de courant (3) par l'intermédiaire de contacts d'amenée du courant et qui présente des aimants de commutation (5) disposés sur un coulisseau de travail (4), et un dispositif de déclenchement (2) qui présente des aimants de déclenchement et qui peut être relié électriquement à un consommateur, et sous l'action duquel les aimants de commutation peuvent être transférés d'une position de repos à une position de travail à l'encontre d'une force de retenue, et le contact des paires de contacts et, de ce fait, le raccordement électrique entre le dispositif de commutation et le dispositif de déclenchement peut être établi, les aimants de commutation coopérant par un codage spécial avec les aimants de déclenchement agencés dans le dispositif de déclenchement pour la réalisation de champs magnétiques déterminés pour l'opération de commutation,
**caractérisé en ce que**, dans le dispositif de commutation (1), au moins un élément de sécurité (20) formé d'un aimant de sécurité ou d'une matière ferromagnétique peut être déplacé en translation d'une position de repos à une position commutée en courant par un contre-aimant (21) ou un élément ferromagnétique disposé dans le dispositif de déclenchement (2), en direction du dispositif de déclenchement (2), de telle manière que l'élément de sécurité (20), lorsque le coulisseau de travail (4) reste dans l'état commuté en courant même lorsque le dispositif de déclenchement (2) est retiré, détermine, lors du retour de l'élément de sécurité (20) à la position de repos, un court-circuit délibéré entre les pôles (9, 10) de la paire de contacts du dispositif de commutation (1).

2. Dispositif de connexion électromécanique selon la revendication 1,
**caractérisé en ce que**, dans le dispositif de commutation (1) ou dans une partie reliée au dispositif de commutation (1), est disposé un fusible (30) qui fond en présence d'un court-circuit.

3. Dispositif de connexion électromécanique selon la revendication 1,
**caractérisé en ce que** l'élément de sécurité (20) se trouve dans un évidemment central du coulisseau de travail (4).

4. Dispositif de connexion électromécanique selon la revendication 3,
**caractérisé en ce que**'un aimant de retenue (22) ou un élément de retenue ferromagnétique est disposé en arrière ou au-dessous de l'élément de sécurité (20) sur le côté du dispositif de commutation (1) qui est éloigné du dispositif de déclenchement (2).

5. Dispositif de connexion électromécanique selon la revendication 1,
**caractérisé en ce que** l'élément de sécurité (20) est muni, sur la périphérie, de bossages ou de doigts saillants (25), l'élément de sécurité (20) effectuant un mouvement de rotation autour de son axe longitudinal lors de son mouvement allant de la position de repos à la position commutée électriquement, et le coulisseau de travail (4) présentant des évidements (27) adaptés à la dimension et à la forme des bossages ou des doigts saillants et qui reçoivent les bossages et les doigts saillants (25) dans la position commutée en courant du coulisseau de travail (4).

6. Dispositif de connexion électromécanique selon la revendication 5,
**caractérisé en ce que** l'élément de sécurité (20) peut se déplacer en hélice ou en spirale pendant son déplacement allant de la position de repos à la position commutée électriquement.

7. Dispositif de connexion électromécanique selon la revendication 6,
**caractérisé en ce que** l'élément de sécurité (20) est monté sur une broche (24), le mouvement de rotation de l'élément de sécurité (20) s'effectuant sous l'action d'une liaison à rainure spirale et à doigt entre la broche (24 ) et l'élément de sécurité (20).
